# FASCICULE DE BREVET EUROPEEN

(11) **EP 1 047 906 B1**
(45) Date de publication et mention de la délivrance du brevet: **28.08.2002**
(21) Numéro de dépôt: 98900262.1
(22) Date de dépôt: 21.01.1998
(51) Int. Cl.: F21V 31/00, F21S 10/02

(54) **PROJECTEUR ETANCHE**
HERMETISCH GESCHLOSSENER SCHEINWERFER
SEALED SPOTLIGHT

(43) Date de publication de la demande: 02.11.2000
(73) Titulaire: Rosset, James, CH-1214 Vernier (CH)
(72) Inventeur: Rosset, James, CH-1214 Vernier (CH)
(74) Mandataire: Dietlin, Henri
(86) Numéro de dépôt international: CH9800019
(87) Numéro de publication internationale: WO99037950

(56) Documents cités:
- DE-U- 9 111 528
- FR-A- 908 257
- GB-A- 2 056 647
- US-A- 5 651 606
- US-A- 5 651 608

## Description

La présente invention est dans le domaine de l'éclairage et concerne plus particulièrement un projecteur étanche, qui peut être utilisé par exemple sur une scène de spectacles extérieure. Ce projecteur est conçu de manière à permettre de changer la couleur de la lumière émise.

On connaît différentes sortes de projecteurs capables d'envoyer un faisceau lumineux qui peut être réglé en intensité et auquel on peut faire changer de couleur. Ce changement de couleur peut se faire en utilisant des filtres colorés intercalés dans un faisceau de lumière blanche, filtres qui peuvent être disposés en couronne ou superposés les uns aux autres. Il est aussi possible de le réaliser avec un ensemble de filtres et de miroirs dichroïques sur le faisceau lumineux. Dans la pratique tous ces systèmes avec ses avantages et inconvénients sont plus ou moins efficaces quand ils travaillent à l'intérieur. Dès lors qu'on veut utiliser ces projecteurs non étanches à l'extérieur il faut trouver des solutions pour les protéger des inclémences du temps sans nuire les performances. Si on dispose de projecteurs non étanches, ils seront certainement limités dans leurs mouvements d'orientation par cause des interférences avec les couvertures prévues pour leur propre protection.

Le brevet français FR 908.257 présente un appareil destiné aux recherches sous-marines et caractérisé par un projecteur sous-marin formant un ensemble entièrement fermé, d'une étanchéité absolue, résistant efficacement à la pression de l'eau, même aux grandes profondeurs, et présentant une grande robustesse mécanique.

Le brevet américain US-A-5651 606 concerne un appareil pour être utilisé à l'extérieur qui par conséquent est exposé aux intempéries et qui est utilisé comme projecteur avec de la lumière de grande intensité et comme projecteur orientable pour faire ressortir bâtiments et autres constructions.

La présente invention tend à pallier à ces difficultés. Elle présente un projecteur étanche et par conséquent qui peut être soumis aux intempéries, qui peut changer des couleurs en raison de l'ensemble de filtres de qu'il dispose et du système d'alimentation électrique indépendant pour chacune des ampoules qu'il comprend.

La présente invention a pour objet un projecteur étanche comprenant au moins une série de trois ampoules placées sur un cercle avec leurs filtres respectifs et leur système d'alimentation électrique placés à l'intérieur d'un bâti sous forme de coquille composé de deux pièces, une pièce avant présentant un alésage placé devant chaque ampoule et fermé par un verre rendu solidaire de cette pièce avant et une autre pièce arrière, les deux pièces étant reliées par l'intermédiaire d'un joint torique d'étanchéité; un presse-étoupe étant placé sur la pièce arrière de la coquille permet le passage de câbles pour l'alimentation du système électrique, présentant une tige de fixation, caractérisé en ce qu'il comprend une ampoule centrale qui émet de la lumière couleur jaune ou blanche, les faisceaux lumineux émis par les ampoules et l'ampoule centrale étant sensiblement parallèles.

Dans un mode d'exécution préféré les filtres relatifs aux ampoules sont en alternance rouges, verts et bleus. Dans ce mode d'exécution, le projecteur peut contenir avantageusement deux séries de trois ampoules dont les filtres sont légèrement plus teintés d'une série à l'autre. Ces filtres sont placés derrière les verres entre les verres et chaque ampoule pour que les faisceaux lumineux soient colorés.

Le serrage des deux pièces de la coquille se réalise avantageusement avec des vis de fixation qui collaborent pour presser le joint torique entre lesdites pièces.

Pour faciliter le serrage à l'intérieur les ampoules collaborent avec leurs douilles qui sont logées dans une base qui s'appuie contre une plaque de séparation de deux parties, la plaque soutenue par la pièce arrière de la coquille; la base et la plaque sont fixées par des vis à la pièce arrière de la coquille.

Dans une forme de réalisation préférée le projecteur présente une forme compacte, elle peut être avantageusement un ovoïde ou une sphère.

Il comprend une tige de fixation avec à sa tête une rotule dont le serrage est effectué par le moyen des vis et d'une base ronde qui épouse la forme de la rotule.

Dans un autre mode d'exécution les câbles d'alimentation électrique peuvent passer à travers la rotule de la tige, ce qui évite d'avoir le presse-étoupe dans la partie arrière de la coquille.

Il est aussi possible de substituer la rotule à la tête de la tige par un jeu de vis et écrou avec une bague d'étanchéité.

Le dessin annexé représente à titre d'exemple non limitatif une forme préférée de réalisation de l'objet de la présente invention ainsi qu'une variante à cette première.

Dans le dessin,
la figure 1 représente une coupe longitudinale du projecteur, montrant la disposition des composants principaux dans une variante à tige à double rotule,
la figure 2 est une vue de face du projecteur avec deux fois 3 ampoules blanches formant un cercle et munies de filtres de couleur qui sont devant les ampoules correspondantes, cette vue nous montre la présence d'une ampoule centrale,
la figure 3 représente une autre variante de tige avec une rotule à une extrémité et un couple vis et écrou à l'autre.

Dans la figure 1 la coquille 1 est composée de deux pièces, une partie avant 2 et une partie arrière 3. La pièce avant qui loge dans les alésages 4 les filtres de couleur 5, maintenus par une bague ressort 6 et d'un verre étanche 7. Les verres étanches 7 qui servent à protéger les filtres 5 tiennent à la partie avant 2 par des joints de colle à la silicone 8. Les filtres 5 et les verres étanches 7 sont dans l'axe des ampoules 9. Les ampoules 9 sont soutenues par la pression de la partie avant 2 et branchées dans les douilles d'alimentation 10. Les douilles d'alimentation 10 sont logées dans une base 11 qui épouse leurs formes ne laissant ressortir que les contacts électriques pour alimenter les ampoules 9. A l'arrière de la base 11 se trouve une plaque 12 qui permet de retenir les douilles 10 et de les appuyer contre la base 11. La plaque 12 a un trou 13 à l'axe des douilles 10 pour permettre le passage des fils électriques non représentés dans le dessin. Les vis 14 permettent de retenir la base 11 et la plaque 12 contre la partie arrière 3. La partie avant 2 est tenue contre la partie arrière 3 par le serrage des vis 15 dans la base 11. Un joint torique 16 se trouve à l'extrémité et sur le pourtour de la partie arrière 3. Le joint torique 16 permet une étanchéité entre la pièce avant 2 et la pièce arrière 3. La pièce avant 2 vient écraser le joint torique 16 contre la partie arrière 3. L'écrasement du joint torique 16 est effectué par les vis 15. Des bagues 17 se trouvent à l'arrière des têtes des vis 15 pour l'étanchéité de la pièce avant 2. Les bagues 17 sont écrasées par le serrage des vis 15 contre la pièce avant 2. Sur la pièce arrière 3 on voit un presse-étoupe étanche 18 qui permet le passage des câbles électriques pour alimenter les douilles électriques 10. Le presse-étoupe étanche 18 vient se visser dans la partie arrière 3 et comprend également une bague 19 qui permet l'étanchéité du presse-étoupe 18 avec la pièce arrière 3. La bague 19 est écrasée par le presse-étoupe étanche 18 contre la pièce arrière 3. Une tige à doubles rotules 20 permet de faire bouger la pièce arrière 3 sur tous les axes. Cette tige à rotules 20 vient épouser de forme semblable son logement dans la pièce 3. Le serrage de la rotule 21 est effectué par des vis 22 et d'une base ronde 23 qui épouse la forme de la rotule 21. Il est possible d'avoir un passage à travers la tige 20 et ses rotules 21, 21a par les câbles électriques afin de remplacer l'utilisation du presse-étoupe étanche 18. Il est à noter que si l'on fait passer les câbles électriques par la tige 20 et ses rotules 21, 21a, il est obligatoire d'avoir un dispositif étanche semblable aux précédents, non représenté dans le dessin qui permettrait l'étanchéité de la rotule 21 avec la pièce arrière 3. A l'autre extrémité de la tige la rotule 21a se trouve logée dans la base 24 qui permet, de manière semblable à la pièce arrière 3, de pouvoir faire bouger la rotule 21a dans tous les axes. Le serrage de la rotule 21a est effectué par des vis 25 qui traversent la bague ronde 26 et viennent se visser dans la base 24. La bague ronde 26 et la base 24 permettent un bon serrage puisque qu'elles épousent parfaitement la forme de la rotule 21a. Les trous 27 permettent à la base 24 d'être fixée à un mur ou toutes autres surfaces plates. Il est possible d'avoir également un dispositif étanche dans la base 24 pour permettre le passage des câbles électriques dans la tige 20 et ses rotules 21, 21a, qui, de nouveau, éviterait l'utilisation du presse-étoupe étanche 18. Ce mode de réalisation sans presse-étoupe n'est pas couvert par les revendications mais fait partie de l'état de la technique et est utile à la compréhension de l'invention.

Dans la figure 2 nous pouvons apprécier une vue de face du projecteur avec la partie avant 2 et avec les ampoules 9 dans les axes des alésages 4 et qui sont en une configuration autour d'un perimètre de circle . Dans les mêmes axes des alésages 4 on peut définir les douilles électriques 10 ainsi que la position des filtres 5 et les verres étanches 7 que l'on retrouve dans la figure 1. On remarque aussi les vis 15 qui permettent le serrage de la partie avant 2 contre la partie arrière 3 ainsi que l'ampoule centrale 9a.

Dans la figure 3, il est montré une alternative de tige 20a dont la tête supérieure qui collabore avec la pièce arrière 3 de la coquille 1 est composée d'une vis 28 avec son écrou 29. Le serrage se produit par l'écrasement d'une bague d'étanchéité 30. Si on dispose de cette configuration de tige 20a, l'orientation du projecteur il faut la faire exclusivement à l'aide de la rotule 21a logée dans la base 24a.

En définitive, le projecteur 1 composé de six ampoules 9 avec leurs filtres de couleur 5 respectifs et leurs systèmes d'alimentation individuels permet avec la collaboration de variateurs de courant de régler l'intensité lumineuse des faisceaux qui vont traverser les filtres 5 dont les couleurs de base rouges, vertes et bleues peuvent être disposés avec nuances de teintes. Par exemple, si il y a deux jeux de trois filtres rouges verts et bleus, un jeu pourrait être plus foncé que l'autre, de façon que le projecteur peut fournir un échantillon de couleurs très varié. Il faut encore mentionner l'effet supplémentaire d'augmentation de luminosité apporté par l'ampoule centrale 9a qui dans le cas précis n'a pas de filtre.

## Revendications

1. Projecteur étanche comprenant au moins une ampoule avec son système d'alimentation électrique placé à l'intérieur d'un bâti sous forme de coquille (1) composé de deux pièces, une pièce avant (2) présentant un alésage (4) placé devant chaque ampoule (9) et fermé par un verre (7) rendu solidaire de cette pièce avant (2) et une autre pièce arrière (3), les deux pièces étant reliées par l'intermédiaire d'un joint torique d'étanchéité (16); un presse-étoupe (18) étant placé sur la pièce arrière (3) de la coquille (1) permet le passage de câbles pour l'alimentation du système électrique, présentant une tige de fixation (20), **caractérisé en ce qu'**il permet de changer la couleur de la lumière émise et comprend au moins une série de trois ampoules (9), placées sur un cercle avec leurs filtres (5) respectifs qui collaborent avec une ampoule centrale (9a) émettant de la lumière jaune ou blanche, chaque ampoule (9,9a) bénéficiant d'un système d'alimentation électrique indépendant, les faisceaux lumineux émis par les ampoules (9) et l'ampoule centrale (9a) étant sensiblement parallèles.

2. Projecteur étanche selon la revendication 1, **caractérisé en ce que** les filtres (5) relatifs aux ampoules (9) sont en alternance rouges, verts et bleus.

3. Projecteur étanche selon la revendication 1, **caractérisé en ce qu'**il contient deux séries de trois ampoules (9) dont les filtres (5) sont légèrement plus teintés d'une série à l'autre.

4. Projecteur étanche selon la revendication 1, **caractérisé en ce que** les filtres (5) sont placés derrière le verre (7) entre le verre (7) et chaque ampoule (9).

## Claims

1. Sealed floodlight containing at least one bulb and its electrical power supply system placed inside a casing in the form of a shell (1) made up of two parts, a front part (2) containing a hole (4) placed in front of each bulb (9) and enclosed with a lens (7) firmly attached to the aforementioned front part (2) and a rear part (3), the two parts being joined using an O-ring seal (16); a packing gland (18) placed on the rear part (3) of the shell (1) provides a cable entry for the power supply to the electrical system. The invention has a fixing rod (20) and has the characteristic of allowing the colour of the light emitted to be changed; it contains at least one set of three bulbs (9) placed in a circle with their respective filters (5) that work in conjunction with a central bulb (9a) emitting yellow or white light, each bulb (9, 9a) being provided with an independent electrical power supply system and the beams of light emitted by the bulbs (9) and the central bulb (9a) being approximately parallel.

2. Sealed floodlight in accordance with claim 1, with the characteristic that the filters (5) relating to the bulbs (9) are alternately red, green and blue.

3. Sealed floodlight in accordance with claim 1, with the characteristic that it contains two sets of three bulbs (9), the filters (5) of which are slightly darker from one set to the other.

4. Sealed floodlight in accordance with claim 1, with the characteristic that the filters (5) are placed behind the lens (7) between the lens (7) and each bulb (9).

## Patentansprüche

1. Wasserdichter Scheinwerfer mit mindestens einer Glühbirne mit seinem Stromversorgungssystem im Innern eines Gehäuses in Schalenform (1), bestehend aus zwei Teilen, einem vorderen Teil (2) mit einer Bohrung (4) vor jeder Glühbirne (9) und verschlossen durch ein Glas (7), in diesem vorderen Teil (2) befestigt, und einem hinteren Teil (3), wobei die beiden Teile über eine O-Ring-Dichtung (16) miteinander verbunden sind; eine im hinteren Teil (3) der Schale (1) vorgesehene Stopfbüchse (18) ermöglicht den Durchgang der Kabel für das Stromversorgungssystem, mit einem Befestigungsstab (20), **dadurch gekennzeichnet, dass** er den Farbwechsel des abgestrahlten Lichts ermöglicht, und mindestens eine Serie mit drei Glühbirnen (9) aufweist, in einem Kreis mit ihren respektiven Filtern (5) angeordnet, die mit einer mittleren Glühbirne (9a) zusammenarbeiten, die ein gelbes oder weisses Licht abstrahlt, wobei jede Glühbirne (9, 9a) über ein unabhängiges Stromversorgungssystem verfügt und die von den Glühbirnen (9) und der mittleren Glühbirne (9a) abgestrahlten Lichtbündel weitgehend parallel sind.

2. Wasserdichter Scheinwerfer nach Anspruch 1, **dadurch gekennzeichnet, dass** die Filter (5) in bezug auf die Glühbirnen (9) abwechselnd rot, grün und blau sind.

3. Wasserdichter Scheinwerfer nach Anspruch 1, **dadurch gekennzeichnet, dass** er zwei Serien mit drei Glühbirnen (9) aufweist, deren Filter (5) von einer Serie zur anderen etwas farbintensiver sind.

4. Wasserdichter Scheinwerfer nach Anspruch 1, **dadurch gekennzeichnet, dass** die Filter (5) hinter dem Glas (7), zwischen dem Glas (7) und jeder Glühbirne (9) angeordnet sind.
